# EUROPÄISCHE PATENTSCHRIFT

(11) **EP 3 744 676 B1**
(45) Veröffentlichungstag und Bekanntmachung des Hinweises auf die Patenterteilung: **13.08.2025**
(21) Anmeldenummer: 20170787.4
(22) Anmeldetag: 22.04.2020
(51) Int. Cl.: B67C 3/24, B67C 3/26

(54) **FÜLLMASCHINE UND VERFAHREN ZUM ABFÜLLEN EINES FLÜSSIGEN PRODUKTS IN FLASCHEN**
FILLING MACHINE AND METHOD FOR FILLING A LIQUID PRODUCT INTO BOTTLES
MACHINE DE REMPLISSAGE ET PROCÉDÉ DE VERSEMENT D'UN PRODUIT LIQUIDE DANS DES BOUTEILLES

(30) Priorität: 29.05.2019 DE 102019114422
(43) Veröffentlichungstag der Anmeldung: 02.12.2020
(73) Patentinhaber: Krones AG, 93073 Neutraubling (DE)
(72) Erfinder: Neumayer, Walter, 93073 Neutraubling (DE)
(74) Vertreter: Grünecker Patent- und Rechtsanwälte PartG mbB

(56) Entgegenhaltungen:
- EP-A1- 2 754 637
- EP-B1- 2 086 868
- DE-A1- 10 308 156
- DE-C1- 3 732 882

## Beschreibung

Die Erfindung betrifft eine Füllmaschine und ein Verfahren zum Abfüllen eines flüssigen Produkts in Flaschen gemäß den Oberbegriffen der Ansprüche 1 und 9.

Gattungsgemäße Füllmaschinen sind beispielsweise aus DE 9417044 U1 und DE 103308156 A1 bekannt. Bei diesen Füllmaschinen werden Flaschen auf einem Träger stehend mittels pneumatischer Vorspannung angehoben und mit der Flaschenmündung abdichtend gegen umlaufende Füllventile gedrückt. Als Hubbegrenzung nach oben und zum Absenken der Flaschen von den Füllventilen werden jeweils der pneumatischen Vorspannung entgegenwirkende Kurvensteuerungen eingesetzt.

Aus der EP 2 754 637 A1 ist zudem das gezielte Absenken unmittelbar zuvor gefüllter Flaschen mittels Hubeinheiten in eine Position zur Füllhöhenkorrektur bekannt. Aus der EP 2 086 868 B1 ist ferner eine Ventileinheit zum Befüllen von Flaschen bekannt, bei der das Füllventil unabhängig vom Ansetzen der jeweiligen Flasche gesteuert geöffnet und geschlossen werden kann, und bei dem ein Hubzylinder derart nach unten wirkend zuschaltbar ist, dass die zu füllenden Flasche auf Abstand zur Abgabeöffnung gehalten und vor Öffnung des Füllventils gespült werden kann.

DE 37 32 882 C1 offenbart eine Füllmaschine gemäß dem Oberbegriff des Anspruchs 1.

Da die Hubeinheiten zum Anheben der Flaschen im Füllbetrieb permanent aus einem gemeinsamen Druckluftkanal vorgespannt sind und das Absenken der Flaschen ausschließlich mittels Kurvensteuerung erfolgt, können geöffnete Füllventile bei einem Stillstand der Füllmaschine nicht individuell geschlossen werden. Befindet sich dann an einem geöffneten Füllventil eine defekte Flasche, kann das flüssige Produkt weiterhin aus dem Füllventil abfließen, wodurch sich im ungünstigsten Fall der Produktkessel der Füllmaschine entleert. Dies ist bei vergleichsweise hochwertigen Getränken, wie beispielsweise Spirituosen, besonders nachteilig.

Zudem hat es sich als nachteilig herausgestellt, dass die abschließende Füllhöhenkorrektur der Flaschen hinsichtlich der dabei eingestellten vertikalen Flaschenposition und/oder ihres zeitlichen Ablaufs nicht oder nur mit großem apparativen Aufwand optimiert werden kann.

Es besteht daher Bedarf für Füllmaschinen und Verfahren zum Abfüllen flüssiger Produkte in Flaschen, bei denen wenigstens eines der oben genannten Probleme beseitigt oder zumindest abgemildert werden kann.

Die gestellte Aufgabe wird mit einer Füllmaschine nach Anspruch 1 gelöst. Die Füllmaschine ist zum Abfüllen eines flüssigen Produkts in Flaschen ausgebildet und umfasst zu diesem Zweck:
an einem Rotor umlaufende Füllventile, die von den Flaschen durch deren Anheben in eine vertikale Abfüllposition geöffnet und durch Absenken der Flaschen wieder geschlossen werden können; am Rotor umlaufende Hubeinheiten mit Trägern für die Flaschen und pneumatisch vorgespannten Hubzylindern zum Anheben der Träger und Flaschen; und eine den Hubzylindern entgegenwirkende mechanische Kurvensteuerung zur Hubbegrenzung nach oben und zum Absenken der Träger und Flaschen. Erfindungsgemäß umfasst die Füllmaschine umlaufende Absenkeinheiten, die den Hubeinheiten einzeln maschinell aufgeschaltet werden können, um den Hubzylindern entgegenzuwirken und die zugeordneten Flaschen dadurch bezüglich der Abfüllposition abzusenken.

Die Absenkeinheiten sind zur Ausführung von Abwärtshüben einzeln aktiv angetrieben.

Die Abfüllposition kann als Bezugspunkt für diese Abwärtshübe verstanden werden. Die vertikale Abfüllposition kann durch die Kurvensteuerung und/oder die Füllventile und/oder die nicht aufgeschalteten Absenkeinheiten vorgegeben werden. Insbesondere ergibt sich die vertikale Abfüllposition beim abdichtenden Anschlagen der Flaschen an den Füllventilen.

Die Flaschen können somit unabhängig voneinander von den Füllventilen abgesenkt werden, gegebenenfalls über einen von der mechanischen Kurvensteuerung an der jeweiligen Maschinenwinkelposition vorgegebenen Abwärtshub hinaus. Das Absenken der Flaschen mittels der Absenkeinheiten ist im Gegensatz zur Kurvensteuerung unabhängig von der Maschinenwinkelposition der einzelnen Flaschen an der Füllmaschine.

Die umlaufenden Absenkeinheiten können sowohl im Füllbetrieb bei umlaufenden Füllventilen als auch im Stillstand der Füllmaschine, beispielsweise bei Produktionspausen und/oder im Störungsfall, aufgeschaltet werden. Zudem kann das Aufschalten der Absenkeinheiten durch Programmierung der Füllmaschine an die jeweiligen Produktionsbedingungen, an das abzufüllende Produkt oder dergleichen flexibel angepasst werden. Im Gegensatz zur ausschließlichen Steuerung mittels mechanischer Hubkurven und Steuerrollen kann der Abfüllprozess, insbesondere die abschließenden Füllhöhenkorrektur, durch unterschiedliches Aufschalten der Absenkeinheiten auch ohne Montagearbeiten optimiert werden.

Im nicht aufgeschalteten Zustand können die Absenkeinheiten als mechanischer Anschlag für die Hubeinheiten wirken. Dadurch lässt sich der Hub des Hubzylinders ergänzend oder alternativ zum Füllventil und zur Kurvensteuerung nach oben begrenzen.

Vorzugsweise sind die Absenkeinheiten ausgebildet, einen beweglichen Teil des jeweils zugeordneten Hubzylinders mittels Abwärtshub nach unten zu drücken. Der Hubzylinder ist im Sinne der Erfindung als Zylinder-Kolben-Einheit zu verstehen, die entweder einen feststehenden Zylinder mit einem darin beweglichen Kolben umfasst oder einen feststehenden Kolben mit einem diesbezüglich beweglichen Zylinder.

Bei feststehendem Kolben kann der gemeinsam mit dem Zylinder umschlossene Arbeitsraum des Hubzylinders über die zugehörige Kolbenstange mit Überdruck beaufschlagt werden. Der Halter für die Flaschen kann dann auf vorteilhafte Weise außen am axial beweglichen Zylinder befestigt werden. Dies ermöglicht eine kompakte Hubeinheit und einen präzise geführten Hub.

Stattdessen könnten die Absenkeinheiten die Hubeinheiten an den Haltern nach unten drücken oder an Querträgern zum Verbinden der Halter mit den Hubzylindern.

Vorzugsweise sind die Absenkeinheiten pneumatisch angetrieben. Ein pneumatischer Antrieb lässt sich auf vergleichsweise einfache Weise aufschalten, in dem die zugehörige Überdruckversorgung mittels eines Ventils gesteuert wird. Zudem kann für die Vorspannung der Hubzylinder und den Antrieb der Absenkeinheiten dasselbe Medium, insbesondere Druckluft, verwendet werden.

Vorzugsweise umfassen die Absenkeinheiten koaxial über den Hubzylindern angeordnete und nach unten ausfahrbare Kolben, insbesondere Ringkolben. Dies ermöglicht eine besonders kompakte Anordnung der Hubzylinder und Absenkeinheiten mit ausschließlich axial wirkenden Kräften zum Absenken der Hubzylinder und/oder Träger. Dies vereinfacht zudem eine präzise axiale Führung der Hubeinheiten.

Vorzugsweise ist für die Absenkeinheiten eine Druckversorgung zum Erzeugen eines höheren Antriebsdrucks als in den vorgespannten Hubzylindern vorhanden. Je nach Druckdifferenz können die Hubzylinder von den Absenkeinheiten gezielt nach unten gedrückt und positioniert werden.

Ergänzend oder alternativ können die Absenkeinheiten eine größere wirksame Kolbenfläche aufweisen als die Hubzylinder, um diese nach unten zu drücken. Die Hubzylinder und die Absenkeinheiten könnten dann prinzipiell auch mit demselben Antriebsdruck versorgt werden. Aufgrund ihrer größeren wirksamen Kolbenfläche würden die zugeschalteten Absenkeinheiten die Hubzylinder dann dennoch nach unten drücken. Unter wirksamen Kolbenflächen sind beispielsweise die Stirnflächen der Arbeitsräume der Absenkeinheiten und Hubzylinder um eine gemeinsame feststehende Kolbenstange zu verstehen.

Vorzugsweise decken die Absenkeinheiten einen obersten Teilbereich des von den Hubeinheiten und/oder der Kurvensteuerung vorgegebenen Gesamthubs der Träger ab. Der Gesamthub reicht wenigstens bis zur Abfüllposition. Der von den Absenkeinheiten abgedeckte Teilbereich umfasst einen Abwärtshub von 5 bis 50 mm Länge. Bei nicht aufgeschalteter Absenkeinheit lässt sich dann die vertikale Abfüllposition zum Öffnen des zugeordneten Füllventils anfahren, bei aufgeschalteter Absenkeinheit eine vertikale Schließposition zum Schließen des Füllventils und/oder eine vertikale Korrekturposition zur Füllhöhenkorrektur am Ende des jeweiligen Abfüllprozesses.

Erfindungsgemäß sind die Absenkeinheiten ausgebildet, die Träger soweit abzusenken, dass die zugeordneten Flaschen in einer vertikalen Schließposition angeordnet sind, in der die Füllventile geschlossen sind. Durch Zuschalten der Absenkeinheiten können damit sämtliche Füllventile unabhängig von einem jeweils durch die mechanische Kurvensteuerung zugelassenen Aufwärtshub der Flaschen und dem dadurch gegebenenfalls verursachten Öffnungszustand der Füllventile geschlossen werden.

Vorzugsweise umfasst die Füllmaschine ferner eine programmierbare Steuerung zum automatischen Aufschalten der Absenkeinheiten bei Anhalten und/oder Stillstand der Füllmaschine derart, dass die Träger unter geöffneten Füllventilen über einen von der Kurvensteuerung vorgegebenen Abwärtshub hinaus abgesenkt und die Füllventile dadurch geschlossen werden.

Prinzipiell können bei einem Anhalten und/oder einem Stillstand der Füllmaschine sämtliche Absenkeinheiten aufgeschaltet werden, wobei dann wenigstens diejenigen Absenkeinheiten positionsverändernd auf die Hubeinheiten einwirken, die sich in einem Maschinenwinkelbereich mit geöffneten Füllventilen befinden.

Prinzipiell können die Absenkeinheiten auch als nach oben wirkender Anschlag für die Hubeinheiten ausgebildet sein, derart, dass die vertikale Abfüllposition durch die Absenkeinheiten vorgegeben wird, insbesondere durch vollständig nach oben eingefahrene, also nicht aufgeschaltete Absenkeinheiten.

Erfindungsgemäß sind die Absenkeinheiten alternativ oder ergänzend dazu ausgebildet, die Träger soweit abzusenken, dass die zugeordneten Flaschen in einer vertikalen Korrekturposition zur Füllhöhenkorrektur angeordnet sind.

Vorzugsweise umfasst die Füllmaschine eine programmierbare Steuerung zum automatischen Aufschalten der Absenkeinheiten im Füllbetrieb derart, dass die Träger unter den zuvor geschlossenen Füllventilen über einen von der Kurvensteuerung vorgegebenen Abwärtshub hinaus zur Füllhöhenkorrektur abgesenkt werden.

Die vertikale Korrekturposition kann mittels elektronischer Programmierung flexibel vorgegeben werden. Ebenso kann der zeitliche Ablauf zum Anfahren und Einhalten der Korrekturposition durch flexibel programmiert werden. Somit ist eine Optimierung des Abfüllprozesses insbesondere bei der abschließenden Füllhöhenkorrektur auf vergleichsweise einfache und flexible Weise möglich.

Die gestellte Aufgabe wird ebenso mit einem Verfahren nach Anspruch 9 gelöst. Demnach dient dieses zum Abfüllen eines flüssigen Produkts in Flaschen. Zu diesem Zweck laufen mit dem Produkt versorgte Füllventile im Füllbetrieb an einem Rotor um und werden dabei durch Anheben der Flaschen in eine vertikale Abfüllposition geöffnet und durch deren Absenken wieder geschlossen. Ferner werden die Flaschen mittels pneumatischer Vorspannung einzeln an die Füllventile angehoben und mittels einer der Vorspannung entgegenwirkenden mechanischen Kurvensteuerung abgesenkt. Erfindungsgemäß werden die Flaschen zum Schließen der Füllventile bei angehaltener Füllmaschine und/oder zur Füllhöhenkorrektur im Füllbetrieb durch ein maschinelles Aufschalten einzeln angetriebener und der Vorspannung entgegenwirkender Absenkeinheiten bezüglich der Abfüllposition abgesenkt.

Damit lassen sich die bezüglich des Anspruchs 1 beschriebenen Vorteile sowohl zum Vermeiden eines Produktverlusts bei angehaltener Füllmaschine als auch für eine präzise und flexibel einstellbare Füllhöhenkorrektur erzielen.

Erfindungsgemäß schließen die Absenkeinheiten wenigstens Füllventile, die beim Anhalten und/oder im Stillstand der Füllmaschine geöffnet sind, durch Absenken der Flaschen in eine vertikale Schließposition automatisch. Beim Anhalten und/oder im Stillstand der Füllmaschine können sämtliche Absenkeinheiten aufgeschaltet werden. An mittels mechanischer Kurvensteuerung bereits geschlossenen Füllventilen sind die Absenkeinheiten je nach damit ausgeführtem Abwärtshub gegebenenfalls unwirksam. Nichtsdestoweniger lässt sich zuverlässig vermeiden, dass Produkt an Füllventilen mit defekten Behältern unkontrolliert abfließt.

Ergänzend oder alternativ senken die Absenkeinheiten die umlaufenden Flaschen bezüglich der Abfüllposition vorübergehend in eine vertikale Korrekturposition zur Füllhöhenkorrektur, wobei die Flaschen nach der Füllhöhenkorrektur mittels der mechanischen Kurvensteuerung weiter abgesenkt werden.

Die Absenkeinheiten ermöglichen daher eine flexibel mittels elektronischer Programmierung optimierbare Füllhöhenkorrektur, für die nur ein vergleichsweise kleiner vertikaler Stellbereich benötigt wird, während die mechanische Kurvensteuerung den größeren Anteil am Gesamthub mit vergleichsweise einfachen technischen Mitteln abdeckt.

Vorzugsweise wird die vertikale Korrekturposition und/oder ein Zeitfenster und/oder ein Maschinenwinkelbereich zum Anfahren und/oder Einhalten der vertikalen Korrekturposition durch elektronische Programmierung, insbesondere produktspezifisch und/oder formatspezifisch, eingestellt. Somit lässt sich die Füllhöhenkorrektur ohne Installationsaufwand durch elektronische Programmierung flexibel und schnell an geänderte Produktionsbedingungen anpassen.

Vorzugsweise werden im Füllbetrieb permanent vorgespannte Hubzylinder von einer gemeinsamen Druckluftversorgung mit Arbeitsdruck versorgt. Dies ermöglicht eine vergleichsweise einfache Steuerung der Hubeinheiten im Wesentlichen durch mechanische Kurvensteuerung entgegen der Vorspannung.

Zusätzlich ermöglichen die Absenkeinheiten über einen vergleichsweise kleinen Stellbereich, und somit mit vergleichsweise kompakten Abmessungen, zusätzliche Funktionen zum Schließen der Füllventile und zum variablen Anpassen der Füllhöhenkorrektur unabhängig von der jeweiligen Maschinenwinkelposition.

Eine bevorzugte Ausführungsform der Erfindung ist zeichnerisch dargestellt. Die einzige Figur 1 zeigt eine Teilansicht der Füllmaschine mit einer Hubeinheit im Längsschnitt.

Wie die Figur 1 erkennen lässt, umfasst die Füllmaschine 1 zum Abfüllen eines flüssigen Produkts, wie beispielsweise eines Getränks, in Flaschen 2 in bekannter Weise an einem Rotor 3 kontinuierlich umlaufende Füllventile 4, von denen lediglich eines schematisch angedeutet ist.

Die Füllventile 4 werden von den Flaschen 2 geöffnet, in dem diese in eine vertikale Abfüllposition 5 angehoben werden, in der der jeweilige Mündungsbereich 2a der Flaschen 2 gegen eine untere Abdichtfläche 4a der Ventile 4 drückt und dadurch einen im Füllventil 4 vorhandenen Ventilkegel (nicht dargestellt) von seinem Ventilsitz abhebt. Das Füllventil 4 ist der Einfachheit halber in der Abfüllposition 5 dargestellt. Das Füllventil 4 kann durch Absenken der zugeordneten Flasche 2 auf bekannte Weise wieder geschlossen werden.

Die Füllmaschine 1 umfasst ferner mit den Füllventilen 4 gemeinsam am Rotor 3 umlaufende Hubeinheiten 6 mit (schematisch angedeuteten) Trägern 7 für die Flaschen 2 und Hubzylindern 8, die im Füllbetrieb vorzugsweise permanent pneumatisch durch Überdruck vorgespannt sind, um die beispielsweise an Querträgern 7a befestigten Träger 7 mit den Flaschen 2 zum Öffnen der Füllventile 4 anzuheben.

Den Hubzylindern 8 entgegenwirkend ist eine mechanische Kurvensteuerung 9 vorhanden, die einen Aufwärtshub 10 der Hubeinheiten 6 im Sinne eines Anschlags begrenzt und/oder den Hubeinheiten 6 entgegen ihrer pneumatischen Vorspannung einen ersten Abwärtshub 11 aufzwingt.

Zum Ausführen eines für jedes Füllventil 4 separat aufschaltbaren zweiten Abwärtshubs 12 umfasst die Füllmaschine 1 ferner gemeinsam mit den Hubeinheiten 6 am Rotor 3 umlaufende Absenkeinheiten 13. Die Absenkeinheiten 13 sind vorzugsweise pneumatisch angetrieben durch Anlegen eines ersten Antriebsdrucks 14, der vorzugsweise höher ist als ein an den Hubzylindern 8 anliegender zweiter Antriebsdruck 15. Bei den Antriebsdrücken 14, 15 handelt es sich jeweils um geeignete Überdrücke.

Die Absenkeinheiten 13 sind derart ausfahrbar und mit dem ersten Antriebsdruck 14 versorgt, dass sie die Hubeinheiten 6 im aufgeschalteten Zustand je nach Druckdifferenz zwischen den Antriebsdrücken 14, 15 gezielt nach unten drücken. Im nicht aufgeschalteten Zustand können die Absenkeinheiten 13 als Anschlag zur Begrenzung des Aufwärtshubs 10 eingesetzt werden.

Die Hubzylinder 8 umfassen vorzugsweise vertikal stationäre Kolbenstangen 16 und vertikal bewegliche Hohlzylinder 17, die auf an sich bekannte Weise gegenüber den Kolbenstangen 16 abgedichtet sind und mit diesen jeweils einen Arbeitsraum 18 der Hubzylinder 8 einschließen. Der Arbeitsraum 18 ist vorzugsweise permanent mit dem zweiten Antriebsdruck 15 beaufschlagt. Zu diesem Zweck ist für sämtliche Hubzylinder 8 der Füllmaschine 1 vorzugsweise eine gemeinsame Überdruckversorgung beispielsweise mit technischer Druckluft vorhanden.

Die Absenkeinheiten 13 sind vorzugsweise koaxial über den zugeordneten Hubzylindern 8 angeordnet. Die Absenkeinheiten 13 teilen sich dann vorzugsweise mit den jeweils zugeordneten Hubzylindern 8 die in vertikaler Richtung feststehende Kolbenstange 16.

Die Absenkeinheiten 13 umfassen vorzugsweise vertikal stationäre Hohlzylinder 19 und zwischen den Hohlzylindern 19 und Kolbenstangen 16 vertikal beweglichen Ringkolben 20. Diese schließt mit den Hohlzylindern 19 und Kolbenstangen 16 jeweils einen Arbeitsraum 21 der Absenkeinheiten 13 ein, der temporär mit dem ersten Antriebsdruck 14 beaufschlagt wird, um den jeweiligen Ringkolben 20 nach unten aus seinem Hohlzylinder 19 auszufahren.

In der Figur 1 ist beispielhaft eine untere Endstellung 22 des Ringkolbens 20 und somit das untere Ende des Abwärtshubs 12 als gestrichelte Linie schematisch dargestellt.

Durch Aufschalten des ersten Antriebsdrucks 14 kann der zweite Abwärtshub 12 gezielt ausgeführt werden, um die Hubeinheiten 6 nach unten zu drücken und damit beispielsweise ausgehend von der vertikalen Abfüllposition 5 eine Schließposition 23 anzufahren, in der das Füllventil 4 infolge des Absenkens der Flasche 2 geschlossen ist.

Alternativ oder ergänzend kann durch Aufschalten oder Verändern des ersten Antriebsdrucks 14 eine vertikale Korrekturposition 24 angefahren werden, in der die Flasche 2 zur Füllhöhenkorrektur in einem geeigneten Abstand zum Füllventil 4 angeordnet ist. Die vertikale Korrekturposition 24 kann mit dem zweiten Abwärtshub 12 ausgehend von der Abfüllposition 5, also über die vertikale Schließposition 23 hinweg, angefahren werden.

Die vertikale Abfüllposition 5 wird durch einen den Aufwärtshub 10 begrenzenden Anschlag vorgegeben. Dieser Anschlag kann beispielsweise durch Anschlagen der Mündung 2a der Flasche 2 an der Dichtfläche 4a des Füllventils 4 bewirkt werden und/oder durch Anschlagen einer oberen Stirnfläche 8a des Hubzylinders 8 an einer unteren Stirnfläche 13a der zugeordneten Absenkeinheit 13 und/oder durch die mechanische Kurvensteuerung 9.

Die mechanische Kurvensteuerung 9 umfasst auf bekannte Weise wenigstens ein stationäres Hubkurvensegment 25 sowie daran entlanglaufende, drehbar an den Hubeinheiten 6 gelagerte Steuerrollen 26. Dies ist in der Figur 1 lediglich beispielhaft angedeutet.

Da die Absenkeinheiten 13 unabhängig von ihrer jeweiligen Maschinenwinkelposition an der Füllmaschine 1 aufgeschaltet werden können, kann der zweite Abwärtshub 12 automatisch von einer (lediglich schematisch angedeuteten) elektronischen Steuerung 27 bei ruhendem Rotor 3 ausgelöst werden, um bedingt durch ihre Maschinenwinkelposition von den Hubeinheiten 6 und der Kurvensteuerung 9 geöffnete Füllventile 4 durch Absenken der zugeordneten Flaschen 2 in die Schließposition 23 zu schließen. Dadurch lässt sich ein unkontrolliertes Abfließen des flüssigen Produkts durch geöffnete Füllventile 4 verhindern, insbesondere falls mit wenigstens einer zugeordneten Flasche 2 kein abdichtender Abschluss des betroffenen Produktwegs erzielt werden kann, beispielsweise aufgrund eines Flaschenbruchs.

Ferner kann sowohl die vertikale Korrekturposition 24 zur Füllhöhenkorrektur als auch der zeitliche Ablauf einer derartigen Füllhöhenkorrektur durch programmierte Steuerung des zweiten Abwärtshubs 12 flexibel angepasst und optimiert werden.

Das Ausführen des zweiten Abwärtshubs 12 zur Füllhöhenkorrektur kann an Stelle des ersten Abwärtshubs 11 infolge der Kurvensteuerung 9 oder auch als Ergänzung zum ersten Abwärtshub 11 ausgeführt werden.

Während der erste Abwärtshub 11 der Kurvensteuerung 9 durch die Form des Hubkurvensegments 25 für bestimmte Maschinenwinkelpositionen der Füllventile 4 fest vorgegeben ist, kann die vertikale Position der Flaschen 2 mit dem zweiten Abwärtshub 12 unabhängig von der jeweiligen Maschinenwinkelposition des Füllventils 4 eingestellt werden.

Mit Hilfe der Steuerung 27 kann der zweite Abwärtshub 12 eingestellt und jede Absenkeinheit 13 individuell aufgeschaltet werden, um die vertikale Korrekturposition 24 anzufahren. Ebenso kann sowohl der Zeitpunkt beziehungsweise die Maschinenwinkelposition zum Anfahren der vertikalen Korrekturposition 24 als auch die Zeitdauer beziehungsweise der Maschinenwinkelbereich zum Einhalten der vertikalen Korrekturposition 24 auf diese Weise eingestellt werden.

Somit lässt sich die Füllhöhenkorrektur an der Füllmaschine 1 flexibel für unterschiedliche flüssige Produkte, wie beispielsweise Getränkesorten, unterschiedliche Flaschenformate oder dergleichen anpassen und gegebenenfalls noch im laufenden Füllbetrieb optimieren. Entsprechend können sortenspezifische und/oder formatspezifische Füllprogramme zur Ansteuerung der Absenkeinheiten 13 abgespeichert und an der Steuerung abgerufen werden.

Zudem können Produktverluste bei stillstehender Füllmaschine 1 zuverlässig vermieden werden. Hierfür können entweder gezielt nur diejenigen Absenkeinheiten 13 aufgeschaltet werden, die in einem Maschinenwinkelbereich mit geöffneten Füllventilen 4 angeordnet sind, oder sämtliche Absenkeinheiten 13. In letzterem Fall sind dann nur diejenigen Absenkeinheiten 13 zum Schließen der Füllventile 4 wirksam, deren zweiter Abwärtshub 12 über den von der mechanischen Kurvensteuerung 9 in Abhängigkeit der jeweiligen Maschinenwinkelposition vorgegebenen ersten Abwärtshub 11 hinausgeht.

Ein pneumatischer Antrieb der Absenkeinheiten 13 ist aufgrund der an Füllmaschinen generell vorhandenen Medienversorgung mit Luftdruck oder dergleichen Druckgasen und hinsichtlich der dafür verfügbaren Steuerelemente herkömmlicher Bauart vorteilhaft.

Prinzipiell denkbar sind jedoch auch andere einzeln steuerbare Antriebe für die Absenkeinheiten 13, wie beispielsweise elektromagnetische Antriebe und/oder hydraulische Antriebe. Auch diese lassen sich gezielt aufschalten und zum gezielten Anfahren vertikaler Schließpositionen 23 und/oder vertikaler Korrekturpositionen 24 steuern.

Mit der Füllmaschine 1 kann beispielsweise wie folgt gearbeitet werden:
Die zu füllenden Flaschen 2 werden auf herkömmliche Weise von einem Einlaufsternrad (nicht dargestellt) oder dergleichen an die Halter 7 übergeben. Diese können ebenso von herkömmlicher Bauart sein und sind daher in der Figur 1 lediglich schematisch angedeutet. Es können zusätzliche Führungen oder dergleichen für die Flaschen 2 im Bereich der Hubeinheiten 6 vorhanden sein.

Die Flaschen 2 werden in einer unteren vertikalen Übergabeposition (nicht dargestellt) an die Hubeinheiten 6 übergeben und mittels der pneumatischen Vorspannung in den Hubeinheiten 6, also durch Beaufschlagen der Hubzylinder 8 mit dem zweiten Antriebsdruck 15 angehoben. Das Anheben der Flaschen 2 kann durch graduelle Hubbegrenzung mittels der mechanischen Kurvensteuerung 9 gesteuert werden.

Die Flaschen 2 werden auf diese Weise an die Füllventile 4 angehoben, bis die Mündungen 2a der Flaschen 2 den Produktweg in die Flaschen 2 mit den Dichtflächen 4a der Füllventile 4 abdichten und die vertikale Abfüllposition 5 erreicht und das somit Füllventil 4 geöffnet ist.

In der vertikalen Abfüllposition 5 liegen die Absenkeinheiten 13 vorzugsweise an den Hubzylindern 8 an, beispielsweise in dem sich deren korrespondierende Stirnflächen 8a, 13a berühren.

Gegen Ende des jeweiligen Abfüllvorgangs wird die zugeordnete Absenkeinheit 13 mittels der elektronisch programmierten Steuerung 27 automatisch aufgeschaltet und ausgefahren, um die Flasche 2 bis in eine programmierte vertikale Korrekturposition 24 zur Füllhöhenkorrektur abzusenken. Der Zeitpunkt für das Anfahren der vertikalen Korrekturposition 24 beziehungsweise die dafür vorgesehene Maschinenwinkelposition ist vorzugsweise durch elektronische Programmierung ebenso vorgegeben und könnte produktspezifisch und/oder formatspezifisch aufgerufen werden, beispielsweise an einer (nicht dargestellten) Bedieneinheit der Steuerung 27. Ebenso lässt sich die Zeitdauer, während der die vertikale Korrekturposition 24 angefahren bleibt, beziehungsweise der zugeordnete Maschinenwinkelbereich, mittels elektronischer Programmierung auf geeignete Weise vorgeben beziehungsweise anpassen.

Nach erfolgter Füllhöhenkorrektur wird der Behälter 2 mittels der mechanischen Kurvensteuerung 9 durch Ausführen des Abwärtshubs 11 wieder in eine untere vertikale Übergabeposition zur Übergabe an einen Auslaufstern (nicht dargestellt) oder dergleichen abgesenkt. Es versteht sich hierbei von selbst, dass dieser Ablauf für sämtliche an der Füllmaschine 1 beziehungsweise am Rotor 3 vorhandenen Füllventile 4 im normalen Füllbetrieb auf identische Weise ausgeführt wird.

Bei einem Stillstand des Rotors 3, beispielsweise bei einer Produktionsunterbrechung, einer Funktionsstörung oder dergleichen, werden wenigstens einige der Absenkeinheiten 13 zum Anfahren der vertikalen Schließposition 23 aufgeschaltet. Hierbei können der Einfachheit halber sämtliche Absenkeinheiten 13 aufgeschaltet werden oder nur diejenigen, die einem geöffnetem Füllventil 4 zugeordnet sind. Dadurch lässt sich Produktverlust an geöffneten Füllventilen 4 trotz gegebenenfalls defekter Flaschen 2 zuverlässig vermeiden.

## Patentansprüche

1. Füllmaschine (1) zum Abfüllen eines flüssigen Produkts in Flaschen (2), umfassend:
- umlaufende Füllventile (4), die von den Flaschen (2) durch deren Anheben in eine vertikale Abfüllposition (5) geöffnet und durch deren Absenken wieder geschlossen werden können;
- umlaufende Hubeinheiten (6) mit Trägern (7) für die Flaschen (7) und pneumatisch vorgespannten Hubzylindern (8) zum Anheben der Träger (7) und Flaschen (2); und
- eine den Hubzylindern (8) entgegenwirkende mechanische Kurvensteuerung (9) zur Hubbegrenzung nach oben und zum Absenken der Träger (7) und Flaschen (2),
**gekennzeichnet durch** umlaufende und zur Ausführung von Abwärtshüben einzeln aktiv angetriebene Absenkeinheiten (13), die den Hubeinheiten (6) einzeln maschinell aufgeschaltet werden können, um den vorgespannten Hubzylindern (8) entgegenzuwirken und die zugeordneten Flaschen (2) dadurch bezüglich der Abfüllposition (5) abzusenken, wobei die Absenkeinheiten (13) ausgebildet sind, die Träger (7) soweit abzusenken, dass die zugeordneten Flaschen (2) in einer vertikalen Schließposition (23) angeordnet sind, in der die Füllventile (4) geschlossen sind, und/oder wobei die Absenkeinheiten (13) ausgebildet sind, die Träger (7) soweit abzusenken, dass die zugeordneten Flaschen (2) in einer vertikalen Korrekturposition (24) zur Füllhöhenkorrektur angeordnet sind.

2. Füllmaschine nach Anspruch 1, wobei die Absenkeinheiten (13) ausgebildet sind, einen beweglichen Teil des jeweils zugeordneten Hubzylinders (8) nach unten zu drücken.

3. Füllmaschine nach Anspruch 1 oder 2, wobei die Absenkeinheiten (13) pneumatisch angetrieben sind.

4. Füllmaschine nach einem der vorigen Ansprüche, wobei die Absenkeinheiten (13) koaxial über den Hubzylindern (8) angeordnete und nach unten ausfahrbare Kolben, insbesondere Ringkolben (20), umfassen.

5. Füllmaschine nach einem der vorigen Ansprüche, wobei für die Absenkeinheiten (13) eine Druckversorgung zum Erzeugen eines höheren Antriebsdrucks (14) als in den vorgespannten Hubzylindern vorhanden ist und/oder die Absenkeinheiten (13) eine größere wirksame Kolbenfläche aufweisen als die Hubzylinder (8).

6. Füllmaschine nach wenigstens einem der vorigen Ansprüche, wobei die Absenkeinheiten (13) einen oberen Teilbereich eines von den Hubeinheiten (6) und/oder der Kurvensteuerung (9) vorgegebenen Gesamthubs der Träger (7) abdecken, insbesondere einen Teilbereich mit einem Hub von 5 - 50 mm.

7. Füllmaschine nach wenigstens einem der vorigen Ansprüche, ferner mit einer programmierbaren Steuerung (27) zum automatischen Aufschalten der Absenkeinheiten (13) bei Anhalten und/oder Stillstand der Füllmaschine (1) derart, dass die Träger (7) unter geöffneten Füllventilen (4) über einen von der Kurvensteuerung (9) vorgegebenen Abwärtshub (11) hinaus abgesenkt und die Füllventile (4) dadurch geschlossen werden.

8. Füllmaschine nach wenigstens einem der vorigen Ansprüche, ferner mit einer programmierbaren Steuerung (27) zum automatischen Aufschalten der Absenkeinheiten (23) im Füllbetrieb derart, dass die Träger (7) unter den zuvor geschlossenen Füllventilen (4) über einen von der Kurvensteuerung (9) vorgegebenen Abwärtshub (11) hinaus zur Füllhöhenkorrektur abgesenkt werden.

9. Verfahren zum Abfüllen eines flüssigen Produkts in Flaschen (2), wobei mit dem Produkt versorgte Füllventile (4) im Füllbetrieb umlaufen und dabei durch Anheben der Flaschen (2) in eine Abfüllposition (5) geöffnet und durch deren Absenken wieder geschlossen werden, und wobei die Flaschen (2) mittels pneumatischer Vorspannung einzeln an die Füllventile (4) angehoben und mittels einer der Vorspannung entgegen wirkenden mechanischen Kurvensteuerung (9) abgesenkt werden, **dadurch gekennzeichnet, dass** die Flaschen (2) zum Schließen der Füllventile (4) bei angehaltener Füllmaschine (1) und/oder zur Füllhöhenkorrektur im Füllbetrieb durch maschinelles Aufschalten einzeln angetriebener und der Vorspannung entgegen wirkender Absenkeinheiten (13) bezüglich der Abfüllposition (5) abgesenkt werden, wobei die Absenkeinheiten (13) Füllventile (4), die beim Anhalten und/oder im Stillstand der Füllmaschine (1) geöffnet sind, durch Absenken der Flaschen (2) in eine vertikale Schließposition (23) automatisch schließen, und/oder wobei die Absenkeinheiten (13) die unmittelbar zuvor gefüllten Flaschen (2) vorübergehend in eine vertikale Korrekturposition (24) zur Füllhöhenkorrektur absenken und die Flaschen (2) nach der Füllhöhenkorrektur mittels der mechanischen Kurvensteuerung (9) weiter abgesenkt werden.

10. Verfahren nach Anspruch 9, wobei die vertikale Korrekturposition (24) und/oder ein Zeitfenster und/oder Maschinenwinkelbereich zum Anfahren und/oder Einhalten der vertikalen Korrekturposition (24) durch elektronische Programmierung, insbesondere produktspezifisch und/oder formatspezifisch, eingestellt wird.

11. Verfahren nach wenigstens einem der Ansprüche 9 bis 10, wobei die pneumatische Vorspannung im Füllbetrieb permanent aufrechterhalten wird, insbesondere mittels gemeinsamer Druckluftversorgung von den Füllventilen zugeordneten Hubzylindern (8).

## Claims

1. Filling machine (1) for filling a liquid product into bottles (2), comprising:
- circulating filling valves (4) which can be opened by the bottles (2) being raised into a vertical filling position (5) and closed again by their lowering;
- circumferential lifting units (6) with carriers (7) for the bottles (7) and pneumatically preloaded lifting cylinders (8) for lifting the carriers (7) and bottles (2); and
- a mechanical cam control (9) counteracting the lifting cylinders (8) for limiting upward movement and for lowering the carriers (7) and bottles (2),
**characterized by** circulating lowering units (13) which are individually actively driven to perform downward strokes and which can be individually mechanically connected to the lifting units (6) in order to counteract the preloaded lifting cylinders (8) and thereby lower the associated bottles (2) relative to the filling position (5), wherein the lowering units (13) are designed to lower the carriers (7) to such an extent that the associated bottles (2) are arranged in a vertical closing position (23) in which the filling valves (4) are closed, and/or wherein the lowering units (13) are designed to lower the carriers (7) to such an extent that the associated bottles (2) are arranged in a vertical correction position (24) for filling level correction.

2. Filling machine according to claim 1, wherein the lowering units (13) are designed to press down a movable part of the respective associated lifting cylinder (8).

3. Filling machine according to claim 1 or 2, wherein the lowering units (13) are pneumatically driven.

4. Filling machine according to one of the preceding claims, wherein the lowering units (13) comprise pistons, in particular ring pistons (20), which are arranged coaxially above the lifting cylinders (8) and can be extended downward.

5. Filling machine according to one of the previous claims, wherein a pressure supply is provided for the lowering units (13) to generate a higher drive pressure (14) than that present in the preloaded lifting cylinders and/or the lowering units (13) have a larger effective piston area than the lifting cylinders (8).

6. Filling machine according to at least one of the previous claims, wherein the lowering units (13) cover an upper part of a total stroke of the carriers (7) specified by the lifting units (6) and/or the cam control (9), in particular a part with a stroke of 5-50 mm.

7. Filling machine according to at least one of the previous claims, further comprising a programmable control (27) for automatically switching on the lowering units (13) when the filling machine (1) stops and/or comes to a standstill in such a way that the carriers (7) are lowered beyond a downward stroke (11) specified by the cam control (9) with the filling valves (4) open, thereby closing the filling valves (4).

8. Filling machine according to at least one of the previous claims, further comprising a programmable control (27) for automatically switching on the lowering units (23) during filling operation in such a way that the carriers (7) are lowered below the previously closed filling valves (4) by a downward stroke (11) specified by the cam control (9) for filling level correction.

9. Method for filling a liquid product into bottles (2), wherein filling valves (4) supplied with the product rotate during filling operation and are opened by raising the bottles (2) into a filling position (5) and closed again by lowering them, and wherein the bottles (2) are raised individually to the filling valves (4) by means of pneumatic pre-tensioning and lowered by means of a mechanical cam control (9) counteracting the pre-tensioning, **characterized in that that** the bottles (2) are lowered relative to the filling position (5) by mechanically switching on individually driven lowering units (13) counteracting the preload in order to close the filling valves (4) when the filling machine (1) is stopped and/or to correct the filling level during filling operation, wherein the lowering units (13) automatically close filling valves (4) which are open when the filling machine (1) is stopped and/or at a standstill by lowering the bottles (2) into a vertical closing position (23), and/or wherein the lowering units (13) temporarily lower the immediately previously filled bottles (2) into a vertical correction position (24) for filling height correction and the bottles (2) are further lowered after the filling height correction by means of the mechanical cam control (9).

10. Method according to claim 9, wherein the vertical correction position (24) and/or a time window and/or machine angle range for starting and/or maintaining the vertical correction position (24) is set by electronic programming, in particular product-specific and/or format-specific.

11. Method according to at least one of claims 9 to 10, wherein the pneumatic preload is permanently maintained during filling operation, in particular by means of a common compressed air supply from the filling valves to associated lifting cylinders (8).

## Revendications

1. Machine de remplissage (1, 21) permettant de remplir des bouteilles (2) avec un produit liquide, comprenant :
- des vannes de remplissage (4) tournantes qui peuvent être ouvertes par les bouteilles (2) grâce à leur soulèvement dans une position de remplissage verticale (5) et peuvent être refermées grâce à leur abaissement ;
- des unités de levage (6) tournantes munies de supports (7) destiné aux bouteilles (7) et des vérins de levage (8) à précontrainte pneumatique permettant de soulever les supports (7) et les bouteilles (2) ; et
- une commande mécanique par came (9) agissant à l'encontre des vérins de levage (8) et permettant de limiter la course vers le haut et permettant d'abaisser les supports (7) et les bouteilles (2), **caractérisée par** des unités d'abaissement (13) tournantes et entraînées individuellement de manière active afin d'effectuer des courses vers le bas et qui peuvent être montées individuellement de manière mécanisée sur les unités de levage (6) afin d'agir à l'encontre des vérins de levage (8) précontraints et d'abaisser ainsi les bouteilles (2) associées par rapport à la position de remplissage (5), les unités d'abaissement (13) étant conçues pour abaisser les supports (7) de sorte que les bouteilles (2) associées sont agencées dans une position de fermeture verticale (23) dans laquelle les vannes de remplissage (4) sont fermées, et/ou les unités d'abaissement (13) étant conçues pour abaisser les supports (7) de sorte que les bouteilles (2) associées sont agencées dans une position de correction verticale (24) en vue d'une correction de hauteur de remplissage.

2. Machine de remplissage selon la revendication 1, dans laquelle les unités d'abaissement (13) sont conçues pour pousser vers le bas une partie mobile du vérin de levage (8) respectivement associé.

3. Machine de remplissage selon la revendication 1 ou 2, dans laquelle les unités d'abaissement (13) sont à entraînement pneumatique.

4. Machine de remplissage selon l'une quelconque des revendications précédentes, dans laquelle les unités d'abaissement (13) comprennent des pistons, en particulier des pistons annulaires (20), extensibles vers le bas et agencés de manière coaxiale au-dessus des vérins de levage (8).

5. Machine de remplissage selon l'une quelconque des revendications précédentes, dans laquelle une alimentation en pression est fournie aux unités d'abaissement (13) afin de générer une pression d'entraînement (14) plus élevée que dans les vérins de levage précontraints et/ou les unités d'abaissement (13) présentent une surface de piston efficace supérieure à celle des vérins de levage (8).

6. Machine de remplissage selon au moins l'une quelconque des revendications précédentes, dans laquelle les unités d'abaissement (13) couvrent une sous-région supérieure d'une course totale des supports (7) spécifiée par les unités de levage (6) et/ou la commande par came (9), en particulier une sous-région présentant une course comprise entre 5 et 50 mm.

7. Machine de remplissage selon au moins l'une quelconque des revendications précédentes, comprenant en outre une commande programmable (27) permettant une mise en marche automatique des unités d'abaissement (13) lorsque la machine de remplissage (1) est à l'arrêt et/ou mise en pause, de telle manière que les supports (7) sont abaissés, sous des vannes de remplissage (4) ouvertes, au-delà d'une course d'abaissement (11) spécifiée par la commande par came (9) et que les vannes de remplissage (4) sont ainsi fermées.

8. Machine de remplissage selon au moins l'une quelconque des revendications précédentes, comprenant en outre une commande programmable (27) permettant une mise en marche automatique des unités d'abaissement (23) en mode de remplissage, de telle manière que les supports (7) sont abaissés, sous les vannes de remplissage (4) antérieurement fermées, au-delà d'une course d'abaissement (11) spécifiée par la commande par came (9) en vue d'une correction de hauteur de remplissage.

9. Procédé de remplissage de bouteilles (2) avec un produit liquide, dans lequel des vannes de remplissage (4) alimentées en produit circulent en mode de remplissage et sont ouvertes dans une position de remplissage (5) grâce au soulèvement des bouteilles (2) et sont refermées grâce à leur abaissement, et dans lequel les bouteilles (2) sont soulevées individuellement au niveau des vannes de remplissage (4) au moyen d'une précontrainte pneumatique et sont abaissées au moyen d'une commande mécanique par came (9) agissant à l'encontre de la précontrainte, **caractérisé en ce que** les bouteilles (2) sont abaissées par rapport à la position de remplissage (5) grâce à une mise en marche automatique d'unités d'abaissement (13) entraînées individuellement et agissant à l'encontre de la précontrainte, en vue d'une fermeture des vannes de remplissage (4) lorsque la machine de remplissage (1) est à l'arrêt et/ou en vue d'une correction de hauteur de remplissage en mode de remplissage, dans lequel les unités d'abaissement (13), grâce à l'abaissement des bouteilles (2) dans une position de fermeture verticale (23), ferment automatiquement des vannes de remplissage (4) qui sont ouvertes lorsque la machine de remplissage (1) est à l'arrêt et/ou mise en pause, et/ou dans lequel les unités d'abaissement (13) abaissent momentanément dans une position de correction verticale (24) les bouteilles (2) remplies immédiatement avant, en vue d'une correction de hauteur de remplissage, et les bouteilles (2) sont à nouveau abaissées au moyen de la commande mécanique par came (9) après la correction de hauteur de remplissage (2).

10. Procédé selon la revendication 9, dans lequel la position de correction verticale (24) et/ou une fenêtre temporelle et/ou une plage angulaire de machine sont ajustées grâce à une programmation électronique, en particulier de manière spécifique au produit et/ou de manière spécifique au format, afin d'adopter et/ou de maintenir la position de correction verticale (24).

11. Procédé selon au moins l'une quelconque des revendications 9 à 10, dans lequel la précontrainte pneumatique est maintenue en permanence en mode de remplissage, en particulier au moyen d'une alimentation commune en air comprimé par des vérins de levage (8) associés aux vannes de remplissage.
